# EUROPÄISCHE PATENTSCHRIFT

(11) **EP 0 430 006 B1**
(45) Veröffentlichungstag und Bekanntmachung des Hinweises auf die Patenterteilung: **09.03.1994**
(21) Anmeldenummer: 90122043.4
(22) Anmeldetag: 17.11.1990
(51) Int. Cl.: B41F 27/12, B41F 13/08

(54) **Druckwerkszylinder für Rotationsdruckmaschinen**
Printing cylinder for rotary printing press
Cylindre d'impression pour presse rotative

(30) Priorität: 01.12.1989 DE 3939725; 02.11.1990 DE 4034767
(43) Veröffentlichungstag der Anmeldung: 05.06.1991
(73) Patentinhaber: Heidelberger Druckmaschinen Aktiengesellschaft, D-69019 Heidelberg (DE)
(72) Erfinder: Weber, Werner, W-6902 Sandhausen (DE); Gerstenberger, Markus, W-6902 Sandhausen (DE)
(74) Vertreter: Stoltenberg, Heinz-Herbert Baldo

(56) Entgegenhaltungen:
- DE-A- 3 540 581
- DE-A- 3 644 501
- FR-A- 1 367 860

## Beschreibung

Die Erfindung betrifft einen Druckwerkszylinder für Rotationsdruckmaschinen mit einem in dessen Zylinderkanal angeordneten Kanalsteg, der sich auf dem Boden des Zylinderkanals abstützt und über eine Befestigungseinrichtung im Zylinderkanal lösbar befestigt ist, wobei der Kanalsteg höhenmäßig so ausgebildet ist, daß die Kanalstege von zwei zusammenwirkenden Zylindern aufeinandertreffen.

Die DE-A-35 40 581 zeigt ein Füllstück in einem Zylinderkanal, das stegartig angeordnet ist und sich am Bogen des zylinderkanals abstützt. Dieses relativ kurze Füllstück ist etwa in der Zylindermitte angeordnet und soll die Schläge, die beim Durchgang des Zylinderkanals entstehen, durch das Zusammenwirken mit einem weiteren Füllstück im Gegenzylinder abfangen. In einer Ausgestaltung stützt sich das bekannte Füllstück beiderseits auf Abflachungen an der Kanalöffnung ab, so daß eine starre Lagerung des Füllstücks gegeben ist. Es hat sich nun gezeigt, daß durch die Unterschiede zwischen dem elastischen Gummituch und dem starren Füllstück beim aufeinander Abrollen von zwei Zylindern erhebliche Schläge entstehen, die Zylinderschwingungen nicht vermeiden können. Auch die Anpassung der äußeren Kontur des Füllstücks an den theoretischen Zylinderdurchmesser vermag Schwingungen nicht zu beseitigen, insbesondere, wenn berücksichtigt wird, daß Gummitücher mit unterschiedlichen Härtegraden und bei anderer Zylinderkombination auch Gummitücher mit Druckplatten zusammenwirken. Somit ist es mit dieser bekannten Lösung nicht möglich, die negativen Erscheinungen im Druckbild zu vermeiden.

Aus der DE-A-36 44 501 ist eine Stützeinrichtung in einer Zylindergrube bekannt, bei der aufwendige Stellmittel vorgesehen sind, um die Abstützleiste in ihrer Höhe zum theoretischen Zylinderdurchmesser einstellen zu können. Hierbei ist vorgeschlagen, die Abstützleiste aus einzelnen Teilen zusammenzufügen und die Leiste insgesamt oder deren Einzelteile über Stellmittel mit schrägen Flächen höheneinstellbar auszubilden. Der Nachteil dieser Stellmittel ist darin zu sehen, daß im praktischen Betrieb einer Druckmaschine Staub- und Lösungsmittel beim Waschen der Zylinder anfallen, die in die Stellmittel eindringen und nach kurzer Zeit verhärten. Mit dieser bekannten Lösung dürfte somit eine feinfühlige Einstellung der Abstützleiste auf Dauer nicht möglich sein. Außerdem sind beim Platten- oder Gummituchwechsel komplizierte Montagearbeiten erforderlich, um die Teile der Abstützleiste aus dem Zylinderkanal zu entfernen, bzw. diese nach dem Wechsel der Gummitücher bzw. Druckplatten wieder zu montieren.

Aufgabe der vorliegenden Erfindung ist es, einen Kanalsteg für den Zylinderkanal eines Druckwerkszylinders zu schaffen, der in seinem Aufbau unkompliziert und einfach in den Zylinderkanal einzusetzten ist und der eine sichere Schwingungsdämpfung beim Kanaldurchgang gewährleistet.

Die Aufgabe wird dadurch gelöst, daß der Kanalsteg als Platte ausgebildet und in Längsrichtung durch quer verlaufende Schlitze in einzelne Zonen unterteilt ist und daß den Zonen Längsschlitze zugeordnet sind, die beim Aufeinandertreffen von zwei Kanalstegen ein elastisches Zurückfedern der äußeren Kontur des Kanalstegs ermöglichen. Durch die elastische Ausbildung des Kanalstegs in den zusammenwirkenden Zylindern ist es möglich, auch bei unterschiedlicher Oberflächenelastizität den Abrolldruck zwischen den beiden Zylindern beim Durchgang des Zylinderkanals weitgehend konstant zu halten. Der Drucker muß lediglich entsprechend der Oberflächenbeschaffenheit des Zylinders einen bestimmten Kanalsteg einsetzen, dessen Längsschlitze so ausgebildet sind, daß die elastische Federkraft des Kanalstegs dem Stützdruck z.B. des Gummituchs entspricht. Die Federkraft selbst läßt sich z.B. durch Berechnung ermitteln.

Die Unteransprüche kennzeichnen vorteilhafte Ausgestaltungen der Erfindung, wobei gemäß Anspruch 2 die querverlaufenden Schlitze jeweils in einen Längsschlitz münden und die Länge des Längsschlitzes entsprechend dem benötigten Stützdruck ausgeführt ist. Hierdurch ist gewährleistet, daß jede einzelne Zone des Kanalstegs in ihrem Stützdruck individuell auf die Erfordernisse abgestimmt sein kann, ohne daß die Nachbarzone beeinflußt wird.

Vorteilhaft ist es, wenn die Länge der Längsschlitze in den Endbereichen des Kanalstegs größer ist, so daß sich der Stützdruck an die Zylinderdurchbiegung anpaßt. Weiterhin ist es vorteilhaft, wenn sich der Kanalsteg mindestens über die halbe Zylinderlänge mittig erstreckt und 0,2 bis 0,25 mm über den theoretischen Zylinderdurchmesser übersteht. Hiermit wird eine Punktbelastung der Kanalstege und somit ein Verschleiß derselben weitgehend ausgeschlossen. Zum einfachen Montieren des Kanalstegs sind auf dem Boden des Zylinderkanals Haltefedern befestigt, in die der Kanalsteg einsteckbar ist. Der Ein- und Ausbau des Kanalstegs ist somit ohne jeglichen Aufwand in kürzester Zeit möglich.

Ein Ausführungsbeispiel der Erfindung ist in den Zeichnungen schematisch dargestellt. Es zeigt:
- Fig. 1: einen Teilquerschnitt durch einen Druckwerkszylinder,
- Fig. 2: eine Ansicht eines Druckwerkszylinders,
- Fig. 3: eine Ansicht eines Kanalstegs,
- Fig. 4: eine Ansicht eines anderen Kanalstegs.

Der Druckwerkszylinder 1 kann in bekannter Weise z.B. mit einem Gummituch 2 bespannt sein und kann mit einem Gegenzylinder 3 zusammenwirken. Das Gummituch 2 wird über zwei Spannspindeln 4, 5 gespannt, die in einem Zylinderkanal 6 angeordnet sind. Im Zylinderkanal 6 ist weiterhin zwischen den beiden Enden des Gummituchs 2 oder einer Druckplatte ein Kanalsteg 7 angeordnet, der sich auf dem Boden 8 des Zylinderkanals 6 abstützt. Der Kanalsteg 7 ist hierbei so ausgebildet, daß er mit einem Kanalsteg 11 im Gegenzylinder 3 zusammentrifft.

Fig. 2 zeigt den Druckwerkszylinder mit eingesetztem Kanalsteg 7, wobei an den Stirnseiten des Druckwerkszylinders 1 Schmitzringe 12 vorgesehen sind.

Fig. 3 zeigt den Kanalsteg 7, der, wie aus Fig. 1 ersichtlich, als Platte ausgebildet ist und in Längsrichtung gesehen durch quer verlaufende Schlitze 13 in einzelne Zonen 14 unterteilt ist. In Längsrichtung des Kanalstegs 7 sind den einzelnen Zonen 14 Längsschlitze 15, 16 zugeordnet, deren Länge entsprechend dem benötigten Stützdruck bemessen ist. Die quer verlaufenden Schlitze 13 treffen im gezeigten Ausführungsbeispiel mit den Längsschlitzen 15 zusammen, so daß ein unabhängiges elastisches Zurückfedern der äußeren Kontur 17 des Kanalstegs 7 ermöglicht wird. Der Stützdruck kann z.B. bei einem Gummituchzylinder 1200 bis 1600 Newton betragen.

Im Endbereich 18 des Kanalstegs 7 können die Längsschlitze 16 gegenüber der Mitte des Kanalstegs 7 länger ausgebildet sein, so daß hier der Stützdruck verringert wird und sich die äußere Kontur 17 des Kanalstegs an die Zylinderdurchbiegung anpassen kann. Weiterhin sind in den beiden Endbereichen 18 Hakenansätze 23 vorgesehen, an denen der Drucker den Kanalsteg 7 aus dem Zylinderkanals 6 herausziehen kann. Vorteilhaft ist es, wenn der Kanalsteg 7, 11 in der Zylindermitte angeordnet ist und eine Länge aufweist, die mindestens der halben Zylinderlänge entspricht, und wenn er 0,2 bis 0,25 mm über den theoretischen Zylinderdurchmesser des Druckwerkszylinders 1 übersteht. Durch das überstehen der beiden zusammenwirkenden Kanalstege 7, 11 vor der Zentrale der beiden Zylinder erfolgt bereits ein Aufbau der Stützkraft vor dem Kanaleinlauf, so daß ein impulsartiger Kraftaufbau mit allen Nachteilen der Schwingungsanregung vermieden wird.

Auf dem Boden 8 des Zylinderkanals 6 sind Haltefedern 19 mittels Schrauben 20 befestigt (Fig. 1 und 3). Zum Festhalten des Kanalstegs 7 sind im Bereich der Haltefedern 19 im Kanalsteg Schlitze 21 vorgesehen, in die die Federschenkel 22 eingreifen. Hierdurch ist eine stabile Halterung des Kanalstegs während des Druckmaschinenlaufs gewährleistet und weiterhin eine Befestigung desselben erreicht, die ein leichtes Ein- und Ausbauen des Kanalstegs 7 ermöglicht.

Der in Fig. 4 gezeigte Kanalsteg 7 ist an den Endbereichen der Schlitze 15, 16 mit Aussparungen 24, 25 versehen, die Spannungsspitzen in diesen Bereichen vermeiden und die Spannung beim Auftreffen von zwei Kanalstegen aufeinander so weit abbauen, daß eine gleichmäßige Belastung erreicht wird. Um zu verhindern, daß eine Zone 14 des Kanalstegs 7 bei Materialfehler abbricht und aus dem Zylinderkanal 6 herausgeschleudert wird, sind im Endbereich der Zonen 14 am inneren Teil 30 des Kanalstegs 7 Haken 26 vorgesehen, die in Ansätze 27 an den Zonen 14 einhaken. Zwischen den Zonen 14 sind am inneren Teil 30 des Kanalstegs 7 T-förmige Haltenocken 28 vorgesehen, die in Ansätze 29 an dem Zonen 14 einhaken.

### BEZUGSZEICHENLISTE

- 1: Druckwerkszylinder
- 2: Gummituch
- 3: Gegenzylinder
- 4: Spannspindel
- 5: Spannspindel
- 6: Zylinderkanal
- 7: Kanalsteg
- 8: Boden
- 9: Kanalöffnung
- 10: Kanalkante
- 11: Kanalsteg
- 12: Schmitzring
- 13: quer verlaufende Schlitz
- 14: Zonen
- 15: Längsschlitz
- 16: Längsschlitz
- 17: äußere Kontur
- 18: Endbereich
- 19: Haltefeder
- 20: Schraube
- 21: Schlitz
- 22: Federschenkel
- 23: Hakenansatz
- 24: Ausspanung
- 25: Ausspanung
- 26: Haken
- 27: Ansatz
- 28: Haltenocken
- 29: Ansatz
- 30: inneren Teil

## Patentansprüche

1. Druckwerkszylinder (1) für Rotationsdruckmaschinen mit einem in dessen Zylinderkanal (6) angeordneten Kanalsteg (7), der als Platte ausgebildet ist, sich auf dem Boden (8) des Zylinderkanals (6) abstützt und über eine Befestigungseinrichtung im Zylinderkanal (6) lösbar befestigt ist, wobei der Kanalsteg (7) höhenmäßig so ausgebildet ist, daß die Kanalstege (7,11) von zwei zusammenwirkenden Zylindern (1,3) aufeinandertreffen,
**dadurch gekennzeichnet**,
daß der Kanalsteg (7) in Längsrichtung durch quer verlaufende Schlitze (13) in einzelne Zonen (14) unterteilt ist und daß den Zonen (14) Längschlitze (15, 16) zugeordnet sind, die beim Aufeinandertreffen von zwei Kanalstegen (7, 11) ein elastisches Zurückfedern der äußeren Kontur (17) des Kanalstegs (7) ermöglichen.

2. Druckwerkszylinder nach Anspruch 1,
**dadurch gekennzeichnet**,
daß die quer verlaufenden Schlitze (13) jeweils in einen Längsschlitz (15) münden und daß die Längen der Längsschlitze (15, 16) entsprechend dem benötigten Stützdruck ausgeführt sind.

3. Druckwerkszylinder nach Anspruch 1 und 2,
**dadurch gekennzeichnet**,
daß die Länge der Längsschlitze (15, 16) in den Endbereichen (18) des Kanalstegs (7) größer ist, so daß sich der Stützdruck an die Zylinderdurchbiegung anpaßt.

4. Druckwerkszylinder nach Anspruch 1 und 2,
**dadurch gekennzeichnet**,
daß sich der Kanalsteg (7) mindestens über die halbe Zylinderlänge mittig erstreckt und 0,2 bis 0,25 mm über den theoretischen zylinderdurchmesser übersteht.

5. Druckwerkszylinder nach Anspruch 1 oder 4,
**dadurch gekennzeichnet**,
daß auf dem Boden (8) des Zylinderkanals (6) Haltefedern (19) befestigt sind, in die der Kanalsteg (7) einsteckbar ist.

6. Druckwerkszylinder nach Anspruch 1 oder 4,
**dadurch gekennzeichnet**,
daß an den Endbereichen der Schlizte (15, 16) Aussparungen (24, 25) zum Spannungsabbau vorgesehen sind.

7. Druckwerkszylinder nach Anspruch 1 oder 4,
**dadurch gekennzeichnet**,
daß im Endbereich der Zonen (14) Haken (26) und zwischen den Zonen (14) T-förmige Haltenocken (28) vorgesehen sind und daß die Haken (26) und die Haltenocken (28) in Ansätze (27 bzw. 29) einhaken.

## Claims

1. Printing unit cylinder (1) for rotary printing machines having a gap bar (7) arranged in the cylinder gap (6) of the rotary printing machine, which gap bar is constructed as a plate, is supported on the bottom (8) of the cylinder gap (6), and is releasably fixed in the cylinder gap (6) via a fixing device, the gap bar (7) being constructed in terms of height in such a way that the gap bars (7, 11) of two interacting cylinders (1, 3) strike against one another, characterized in that the gap bar (7) is subdivided in the longitudinal direction into individual zones (14) by slots (13) running transversely, and in that the zones (14) are assigned longitudinal slots (15, 16) which, when two gap bars (7, 11) strike against one another, allow elastic spring-back of the outer contour (17) of the gap bar (7).

2. Printing unit cylinder according to Claim 1, characterized in that the transversely running slots (13) open out in each case into a longitudinal slot (15), and in that the lengths of the longitudinal slots (15, 16) are designed in accordance with the support pressure required.

3. Printing unit cylinder according to Claims 1 and 2, characterized in that the length of the longitudinal slots (15, 16) is greater in the end regions (18) of the gap bar (7), such that the support pressure is adapted to the deflection of the cylinder.

4. Printing unit cylinder according to Claims 1 and 2, characterized in that the gap bar (7) extends centrally at least over half the length of the cylinder and projects by 0.2 to 0.25 mm beyond the theoretical diameter of the cylinder.

5. Printing unit cylinder according to Claim 1 or 4, characterized in that holding springs (19) into which the gap bar (7) can be inserted are fixed on the bottom (8) of the cylinder gap (6).

6. Printing unit cylinder according to Claim 1 or 4, characterized in that recesses (24, 25) are provided at the end regions of the slots (15, 16) for stress reduction.

7. Printing unit cylinder according to Claim 1 or 4, characterized in that hooks (26) are provided in the end region of the zones (14) and T-shaped holding lugs (28) are provided between the zones (14), and in that the hooks (26) and the holding lugs (28) hook into projections (27 and 29 respectively).

## Revendications

1. Cylindre (1) de groupe d'impression de machines rotatives à imprimer, comprenant une tringle (7) disposée dans son canal (6), conformée en plaque, prenant appui sur le fond (8) du canal (6) et fixée de manière amovible au moyen d'un dispositif de fixation dans la canal (6), la tringle (7) étant réalisée en hauteur de manière que les tringles (7, 11) de deux cylindres (1, 3) coopérant l'un avec l'autre butent l'une sur l'autre, caractérisé en ce que la tringle (7) est subdivisée dans la direction de la longueur en zones individuelles (14) par des fentes transversales (13) et en ce que des fentes longitudinales (15, 16) réalisées dans les zones (14) permettent au contour extérieur (17) de la tringle (7) de fléchir élastiquement lorsque deux tringles (7, 11) butent l'une sur l'autre.

2. Cylindre de groupe d'impression selon la revendication 1, caractérisé en ce que chacune des fentes transversales (13) débouche dans une fente longitudinale (15) et en ce que les longueurs des fentes longitudinales (15, 16) sont conçues en fonction de la pression d'appui nécessaire.

3. Cylindre de groupe d'impression selon les revendications 1 et 2, caractérisé en ce que la longueur des fentes longitudinales (15, 16) est supérieure dans les parties extrêmes (18) de la tringle (7) de manière que la pression d'appui s'adapte à la flèche du cylindre.

4. Cylindre de groupe d'impression selon les revendications 1 et 2, caractérisé en ce que la tringle (7) est disposée au milieu et se prolonge sur au moins la moitié de la longueur du cylindre et elle dépasse de 0,2 à 0,25 mm le diamètre théorique du cylindre.

5. Cylindre de groupe d'impression selon la revendication 1 ou 4, caractérisé en ce que des ressorts de retenue (19), dans lesquels la tringle (7) peut être insérée, sont fixés sur le fond (8) du canal (6) du cylindre.

6. Cylindre de groupe d'impression selon la revendications 1 ou 4, caractérisé en ce que des évidements (24, 25) sont prévus aux extrémités des fentes (15, 16) pour abaisser les tensions.

7. Cylindre de groupe d'impression selon la revendication 1 ou 4, caractérisé en ce que des crochets (26) sont prévus aux extrémités des zones (14) et des mentonnets de retenue (28) en T sont prévus entre les zones (14) et en ce que les crochets (26) et les mentonnets de retenue (26) s'accrochent sur des talons (27 ainsi que 29).
